# EUROPÄISCHE PATENTSCHRIFT

(11) **EP 0 918 199 B1**
(45) Veröffentlichungstag und Bekanntmachung des Hinweises auf die Patenterteilung: **27.08.2003**
(21) Anmeldenummer: 98122073.4
(22) Anmeldetag: 20.11.1998
(51) Int. Cl.: F25B 39/02, F25D 17/06, F28F 3/14

(54) **Kältegerät**
Refrigerator
Réfrigérateur

(30) Priorität: 21.11.1997 DE 19751768
(43) Veröffentlichungstag der Anmeldung: 26.05.1999
(73) Patentinhaber: BSH Bosch und Siemens Hausgeräte GmbH, 81669 München (DE)
(72) Erfinder: Holz, Walter Dipl.-Ing., 89537 Giengen (DE); Becker, Wolfgang Dipl.-Ing., 89231 Neu-Ulm (DE); Mack, Hans Christian, 89567 Sontheim/Bergenweiler (DE)

(56) Entgegenhaltungen:
- EP-A- 0 009 458
- EP-A- 0 057 749
- DE-A- 2 516 156
- FR-A- 2 502 763
- GB-A- 1 559 356
- US-A- 2 063 646
- US-A- 3 081 608
- US-A- 3 712 372
- US-A- 5 186 022
- US-A- 5 375 655
- PATENT ABSTRACTS OF JAPAN vol. 010, no. 037 (M-453), 14. Februar 1986 (1986-02-14) & JP 60 191190 A (NIHON ARUMINIUMU KOGYO KK), 28. September 1985 (1985-09-28)

## Beschreibung

Die Erfindung betrifft ein Nofrost-Kältegerät gemäß dem Oberbegriff des Anspruchs 1. Ein solches Gerät ist z.B. aus der US-A-3 081 608 bekannt.

Bei als No-Frostkältegeräte ausgebildeten Kühl- und Gefrierschränken sind die zur Kälteerzeugung dienenden Verdampfer außerhalb ihres Lagerraumes angeordnet und im allgemeinen als sogenannte Lamellenverdampfer ausgebildet. Bei dieser Art von Verdampfer sind meanderartig angelegte Verdampferrohre vorgesehen, welche zur Vergrößerung ihrer wärmeübertragenden Oberfläche mit entlang ihrer Meanderform angeordneten, in Form von dünnwandigen Blechen gefertigten Lamellen versehen sind. Die Herstellung derartiger Verdampfer ist fertigungstechnisch aufwendig und kostenintensiv, insbesondere dann, wenn die Verdampferrohre aus geraden und gebogenen Einzelrohrstücken zusammengefügt und miteinander verlötet werden.

Der Erfindung liegt die Aufgabe zugrunde, ein Kältegerät gemäß dem Oberbegriff des Anspruches 1 mit einfachen konstruktiven Maßnahmen zu verbessern.

Diese Aufgabe wird gemäß der Erfindung durch die Merkmale des Anspruchs 1 gelöst.

Durch die platinenartig gestalteten Ebenen sind ohne fertigungstechnisch aufwendige Maßnahmen, z. B. in Form von Lamellen, in Ansatz bringen zu müssen, kostengünstig große Wärmetauschflächen erzeugt, durch deren parallele Anordnung über einander zugleich eine zielgerichtete Kälteleistung bei geringen Raumbedarf ermöglicht ist. Darüber hinaus eröffnen die platinenartig ausgebildeten Ebenen die Möglichkeit, zur Steigerung der Kälteleistung des Verdampfers mit einfachen fertigungstechnischen Maßnahmen die Anordnungsdichte der Kältemittelkanalanordnung zur steigern.

Nach der Erfindung ist vorgesehen, daß die Ebenen durch Abwinklung einer einstückigen Platine gebildet sind, in deren abgewinkelten Zustand die Ebenen sich zumindest annähernd parallel gegenüberliegen und mit der Kältemittelkanalanordnung versehen sind.

Ein derartiger Verdampfer ist nicht nur fertigungstechnisch besonders einfach und kostengünstig herstellbar sondern bietet durch seinen U-förmigen Querschnitt eine hohe Eigensteifigkeit, so daß das Handling des Verdampfers in der Fertigung deutlich erleichtert ist.

Fertigungstechnisch besonders einfach abänderbar ist das Kanalbild des Verdampfers und somit besonders zielgerichtet anpaßbar an dessen bedarfsgemäße Kälteleistung, wenn nach einer nächsten bevorzugten Ausführungsform des Gegenstandes der Erfindung vorgesehen ist, das die Platine mit der darauf angeordneten Kältemittelkanalanordung im Roll-Bond- oder mit Z-Bond-Verfahren erzeugt ist.

Ein besonders kostengünstiger Aufbau für einen Verdampfer ergibt sich, wenn nach einer nächsten bevorzugten Ausführungsform des Gegenstandes der Erfindung vorgesehen ist, daß die Kältemittelkanalanordnung als eine in Windungen geformte Rohleitung ausgeführt ist, welche an den Ebenen in wärmeleitenden Kontakt festgesetzt ist.

Darüber hinaus ermöglicht eine derartige Ausführung eines Verdampfers eine gezielte Materialkombination zwischen der das Kältemittel führenden Rohrleitung und den die Wärmetauschflächen darstellenden Ebenen, wodurch der Wärmeübergang zwischen beiden Elementen auf einfache Weise optimierbar ist.

Besonders zweckmäßig angeordnet ist die Kältemittelkanalanordnung am Verdampfer, wenn nach einer nächsten vorteilhaften Ausgestaltung des Gegenstandes der Erfindung vorgesehen ist, daß die Kältemittelkanalanordnung an den einander zugewandten Flächen der Ebenen vorgesehen ist.

Ferner ergibt sich hierdurch die Möglichkeit zwischen die Ebenen zum äußerst intensiven wärmeleitenden Kontakt zusätzliche Elemente zur weiteren Vergrößerung der Wärmetauschflächen des Verdampfers einzubringen, ohne dabei den Raumbedarf zur Unterbringung des Verdampfers vergrößern zu müssen.

Besonders einfach herstellbar ist ein zur Vergrößerung der Wärmetauschflächen dienendes zusätzliches Element, wenn gemäß einer nächsten vorteilhaften Ausgestaltung des Gegenstandes der Erfindung vorgesehen ist, daß zwischen den parallel übereinander angeordneten Ebenen ein in wärmeleitenden Kontakt mit diesen stehendes Wellenprofil angeordnet ist.

Entsprechend einer weiteren bevorzugten Ausführungsform des Gegenstandes der Erfindung ist vorgesehen, daß zwischen den parallel übereinander angeordneten Ebenen mehrere Wellenprofilabschnitte in wärmeleitenden Kontakt mit den Ebenen nebeneinander angeordnet sind, von denen die Wellen von zwei benachbart zueinander angeordneten Wellenprofilabschnitten gegenphasig zueinander verlaufen.

Durch eine derartige Ausführungsvariante ist mit einfachen Mitteln eine besonders platzsparende und große Wärmetauschfläche im Verdampfer erreicht, wobei die zur Vergrößerung der Wärmetauschfläche beitragenden Wellenprofile durch ihre Anordnung zwischen den beiden Ebenen in besonders intensiven wärmeleitenden Kontakt mit den Ebenen bringbar sind.

Besonders zweckmäßig ausgebildet sind die dem Verdampfer bildenden Ebenen, wenn nach einer nächsten vorteilhaften Ausgestaltung des Gegenstandes der Erfindung vorgesehen ist, daß die beiden Ebenen zumindest weitestgehend geschlossen flächig ausgebildet sind.

Nach einer nächsten bevorzugten Ausführungsform des Gegenstandes der Erfindung ist vorgesehen, daß die beiden Ebenen aus ihrer Fläche herausgestellt angeordnete Flächenelemente aufweisen.

Hierdurch ist an den Wärmetauschflächen eine Oberflächenvergrößerung bezweckt, welche sich einerseits fertigungstechnisch besonders günstig bei der Herstellung des Verdampfers erzeugen läßt und welche ohne zusätzliche Maßnahmen durch deren unmittelbare Anbindung an die Wärmetauschflächen im besonders intensiven wärmeleitenden Kontakt mit den Wärmetauschflächen steht. Ferner sind durch eine derartige Lösung durch Zusatzmaßnahmen in intensiven wärmeleitenden Kontakt bringbare zusätzliche Elemente zur Vergrößerung der Wärmetauschfläche am Verdampfer vermieden.

Eine besonders intensive Verwirbelung der die Wärmetauschflächen umströmenden Luft und damit eine gute Wärmeübertragung von den Wärmetauschflächen auf diese Luft ergibt sich, wenn gemäß einer letzten bevorzugten Ausführungsform des Gegenstandes der Erfindung vorgesehen ist, daß die Flächenelemente wechselweise aus den Ebenen herausgestellt angeordnet sind und sowohl in den Zwischenraum zwischen die beiden Ebenen als auch davon abgewandt nach außen gerichtet sind.

Die Erfindung ist in der nachfolgenden Beschreibung anhand mehrerer in der beigefügten Zeichnung vereinfacht dargestellter Ausführungsbeispiel erläutert.

Es zeigen:
- Fig. 1: Eine erste Ausführungsform eines Verdampfers mit mehreren durch Abwinkelung einer Platine erzeugten parallelen Ebenen in Vorderansicht; diese Ausführungsform ist nicht Bestandteil der Erfindung;
- Fig. 2: den Verdampfer gemäß Fig. 1 Draufsicht,
- Fig. 3: eine zweite Ausführungsform eines Verdampfers mit zwei übereinander angeordneten platinenartigen, über eine Rohrkältemittelleitung kältetechnisch aneinander angekoppelten Ebenen, in Vorderansicht,
- Fig. 4: dem Verdampfer gemäß Fig. 3 in Draufsicht,
- Fig. 5: dem Verdampfer gemäß Fig. 4 mit einem zwischen seinen Ebenen angeordneten Wellenprofil, in Vorderansicht,
- Fig. 6: den Verdampfer gemäß Fig. 5 in Draufsicht,
- Fig. 7: den Verdampfer gemäß Fig. 5 mit einem weiteren zwischen seinen Ebenen gegenphasig zum ersten Wellenprofil angeordneten Wellenprofil, in Vorderansicht,
- Fig. 8: den Verdampfer gemäß Fig. 7 in Draufsicht,
- Fig. 9: eine letzte Ausführungsform eines ähnlich zu dem in Fig. 3 dargestellten Verdampfer ausgeführten Verdampfers, mit an seinen platinenartigen Verdampferebenen herausgestellt angeordneten Flächenelementen, in Seitenansicht,
- Fig. 10: dem Verdampfer gemäß Fig. 9 in Draufsicht.

In Fig. 1 ist eine erste Ausführungsform eines zum Einsatz in sogenannten No-Frostkältegeräten, wie Kühl- oder Gefrierschränke, geeigneter Verdampfer 10 gezeigt, welcher drei in parallelem Abstand übereinander angeordnete, aus wärmeleitendem Material wie beispielsweise Aluminium oder Aluminiumlegierungen gefertigte Ebenen 11 aufweist. Diese sind durch mehrmalige Abwinklung eines platinenartigen Aluminiumblechzuschnittes erzeugt, wobei durch die Abwinklung ein im wesentlichen senkrecht zu den Ebenen 11 angeordnetes Wandstück 12 geschaffen ist, welches jeweils zwei benachbart zueinander angeordnete Ebenen 11 einstückig miteinander verbindet. Die Ebenen 11 sind an ihren einander zugewandten Innenseiten mit einer meanderartig angelegten Kältemittelkanalanordnung 13 ausgestattet, welche im Rollbondverfahren in den platinenartigen Zuschnitt des Verdampfer 10 eingebracht ist, wobei die Kältemittelkanalanordnung 13 an der höher liegenden und mittleren Ebene 11 sowie an dem die beiden Ebenen 11 miteinander verbindenden Wandstück 12 an der einen Außenseite der Platine vorgesehen ist, während die Kältemittelkanalanordnung 13 an der mittleren und unteren Ebene 11 sowie dem zu deren Verbindung dienenden Wandstück 12 an der dazu gegenüberliegenden Außenseite der Platine angeordnet ist. Die an der mittleren Ebene 11 beidseitig diesem Platinenabschnitt vorgesehenen Kältemittelkanalanordnungen 13 sind miteinander durch ein nicht näher gezeigtes Kanalstück verbunden, so daß die drei Ebenen 11 mit einer durchgehend verlaufenden Kältemittelführung überzogen sind, welche von einer Kältemaschine eines No-Frostkältegeräts mit Kältemittel versorgt ist. Durch den Abstand zwischen den benachbart zueinander angeordneten Ebenen 11 sind Zwischenräume 14 erzeugt, welche zur zwangsweisen Belüftung der Ebenen 11 und somit zur Steigerung des Wärmeüberganges an den Ebenen 11 auf die beispielsweise von einem Ventilator zwangsweise umgewälzte Kühlluft dienen, wobei die Belüftungsrichtung des Verdampfers 10 quer zu der meanderförmig angelegten Kältemittelkanalanordnung 13 erfolgt, wie dies beispielhaft in Fig. 2 durch einen Pfeil angedeutet ist.

Fig. 3 zeigt in vereinfachter schematischer Darstellung eine weitere Ausführungsform eines Verdampfers 20, welcher zwei platinenartig beispielsweise aus Aluminium oder Aluminiumlegierung ausgebildete Ebenen 21 aufweist, welche in parallelen Abstand zueinander angeordnet sind. Die Ebenen 21 sind an ihren einander zugewandten Innenseiten 22 mit einer meanderartige angelegten Kältemittelkanalanordnung 23 versehen, welche durch beispielsweise aus einem Kupferrohr gefertigten, in wärmeleitenden Kontakt mit den Ebenen 21 stehenden Rohrleitung gebildet ist. Die Kältemittelkanalanordnungen 23 an den Innenseiten 22 sind untereinander durch ein Verbindungsstück 24 verbunden, so daß der Verdampfer 20 eine über seine beiden Ebenen 21 durchgehende verlaufende Kältemittelführung aufweist. Die Ebenen 21 bilden durch ihren Abstand zueinander einen Zwischenraum 25, welcher zur zwangsweisen Belüftung der Innenseiten 22, insbesondere der Kältemittelkanalanordnung 23 dient, wobei die Belüftung, welche zur Steigerung des Wärmeübergangs auf die zwangsweise umgwälzte Luft dient, quer zu den meanderförmig angelegten Kältemittelkanalanordnungen 23 entlang der Ebenen 21 erfolgt, wie dies beispielhaft in Fig. 4 mittels eines Pfeiles gezeigt ist.

Fig. 5 und Fig. 6 zeigt einen Verdampfer 30, welcher ähnlich dem Verdampfer 20 ausgebildet ist und wie dieser zwei in parallelen Abstand zueinander angeordnete, platinenartig ausgeführte Ebenen 31 aus wärmeleitendem Material, wie Aluminium oder dergleichen aufweist, welche wie die Ebenen 21 an ihren einander zugewandten Innenseiten 32 mit je einer meanderförmig verlaufenden Kältemittelkanalanordnung 33 ausgestattet sind, welche untereinander durch ein Verbindungsstück 34 zu einer durchgehend über den gesamten Verdampfer verlaufenden Kältemittelführung verbunden sind. Die Ebenen 31 bilden durch ihren vertikalen Abstand zueinander zwischen ihren Innenseiten 32 einen Zwischenraum 35, welcher wie der Zwischenraum 25 von einer mittels eines Ventilators zwangsweise umgewälzten Kühlluft (in Fig. 6 mit einem Pfeil symbolisch dargestellt) zur Erreichung eines günstigeren Wärmeübergangs zwangsweise belüftet ist und welcher zur Aufnahme eines die Wärmeübertragungsfläche der Ebenen 31 vergrößernden Wellenprofils 36 dient. Dieses befindet sich innerhalb des Zwischenraumes 35 in wärmeleitenden Kontakt mit der Kältemittelkanalanordnung 33 an den Innenseiten 32 und dient zusätzlich zur Steigerung der Turbulenzen für die zwangsweise durch den Zwischenraum 35 geförderte Kühlluft. Das Wellenprofil 36 ist beispielsweise durch spanlose Verformung einer aus gut wärmeleitenden Material wie Aluminium, Kupfer oder der dergleichen gefertigten Blechplatine erzeugt und besitzt in seiner gewellten Form zumindest weitestgehend die Abmessungen der Ebenen 31.

Die Figuren 7 und 8 zeigen eine ähnlich dem Verdampfer 30 ausgebildete Ausführungsvariante eines Verdampfers 40 mit zwei im parallelen Abstand zueinander angeordneten Ebenen 41. Diese sind an ihren einander zugewandten Innenseiten 42 mit je einer meanderartig angeordneten Kältemittelkanalanordnung 43 versehen, welche über ein rohrartig ausgebildetes Verbindungsstück miteinander verbunden sind und welche aus einer meanderförmig geformten, in wärmeleitenden Kontakt mit den Ebenen 41 stehenden Rohrleitung aus gut wärmeleitenden Material wie beispielsweise Kupfer, Aluminium oder dergleichen geformt ist. Zwischen den Ebenen 41 ist durch deren parallelem Abstand zueinander ein Zwischenraum 45 erzeugt, innerhalb welchen entlang der Ebenen 41 Kühlluft zur Erzielung eines günstigeren Wärmeübergangs zwangsweise in Pfeilrichtung (siehe Fig. 8) gefördert ist. Innerhalb des Zwischenraumes 45 sind Wellenprofilabschnitte 46 und 47 vorgesehen, von denen beide Wellenprofilabschnitte 46 und 47 an der Kältemittelkanalanordnung 43 der höher liegenden Ebene 41 und an der Kältemittelkanalanordnung 43 der tieferliegenden Ebene 41 in wärmeleitenden Kontakt anliegen. Die Wellenprofilabschnitte 46 und 47 sind zur Steigerung der Turbulenz der zwangsweise in den Zwischenraum 45 geförderten Kühlluft derart versetzt zueinander angeordnet, daß die Wellentäler und Wellentäler der in Pfeilrichtung geförderten Kühlluft angeordneten streifenartigen Wellenprofilabschnitte gegenphasig zueinander verlaufen (siehe hierzu Fig. 7).

In Fig. 9 und Fig. 10 ist eine weitere Ausführungsform eines Verdampfers 50 dargestellt, welcher aus zwei in parallelen Abstand übereinander angeordneten Ebenen 51 aus gut wärmeleitenden Material wie beispielsweise Aluminium oder einer Aluminiumlegierung gebildet ist. Die Ebenen 51 sind ihren aneinander zugewandten Innenseiten 52 je mit einer Kältemittelkanalanordnung 53 in Form einer meanderartig geformten Rohrleitung aus gut wärmeleitendem Material wie beispielsweise Kupfer versehen, wobei die Kältemittelkanalanordnungen 53 durch ein Rohrleitungsverbindungsstück 54 zu einer durchgehend verlaufenden Kältemittelführung für den Verdampfer 50 verbunden sind. Dieser ist an seinen beiden Ebenen 51 mit zungenartig ausgeführten, aus der Fläche der Ebenen 51 herausgestellt angeordneten Lappen 55 versehen, welche zwischen den meanderartig angelegten Rohrabschnitten der Kältemittelkanalanordnung vorgesehen und ähnlich einer Matrix angeordnet sind, deren Spalten im wesentlichen senkrecht zu den Rohrleitungsabschnitten der Kältemittelkanalanordnungen 53 verlaufen. Von den Spalten der Matrix sind die unmittelbar benachbarten höhenversetzt zueinander angeordnet, wobei die Lappen 55 innerhalb der um den Höhenversatz zurückgesetzten Spalten mit ihren freien Ende in einen durch den Abstand der Ebenen 51 gebildeten Zwischenraum 56 ragen, während die in den verbleibenden Spalten der Matrix vorgesehen Lappen 55 mit ihren freien Ende vom Zwischenraum 56 weggerichtet sind. In den Zwischenraum 56 wird zur Erzielung eines günstigeren Wärmeübergangs anhand eines Ventilators zwangsweise Kühlluft gefördert, welche in Folge der in unterschiedlicher Richtung herausgestellten Lappen 55 zusätzlich verwirbelt wird, so daß sich die Turbulenz der zwangsweise in den Zwischenraum geförderten Kühlluft erhöht und auf diese Weise die Wärmeübertragung zusätzlich verbessert ist.

Das sich aufgrund des Reifansatzes an den Verdampfern während der Abtauzeit ergebende Schmelzwasser soll anhand eines Drainagesystems, welches in die Ebenen eingebracht sein soll abgeführt werden, wodurch die Gefahr, daß das Abtauwasser erneut an den Ebenen der Verdampfer festfriert deutlich minimiert ist. Ein mit einem Drainagesystem in seinen Ebenen versehener Verdampfer läßt sich, ohne die Abtaufunktion zu beeinträchtigen, auch in horizontaler Einbaulage verwenden. Für den Fall, daß an den Ebenen auf ein Drainagesystem verzichtet werden soll, ist es vorteilhaft, die Verdampfer mit ihren Ebenen in einer vertikalen Einbaulage zu verwenden, um stets sicherzustellen, daß das während der Abtauphase anfallende Schmelzwasser rasch von den Ebenen ablaufen kann und somit nicht die Gefahr besteht, daß dieses erneut an den Ebenen der Verdampfer festfriert.

## Patentansprüche

1. Nofrost-Kältegerät mit einem Kälteraum und mit einem außerhalb des zu kühlenden Kälteraumes angeordneten Verdampfer zur zwangsweisen Belüftung anhand eines die abgekühlte Kaltluft zwangsweise in den Kälteraum fördernden Ventilators, wobei der Verdampfer durch wenigstens zwei annähernd parallel übereinander angeordnete, wärmeleitende Ebenen (21, 31, 41, 51) gebildet ist, über welche sich zumindest ein die beiden Ebenen kältetechnisch miteinander verbindender, in wärmeleitendem Kontakt mit den Ebenen stehender Kältemittelkanal (23, 33, 43, 53) erstreckt, **dadurch gekennzeichnet, dass** die Ebenen (21, 31, 41, 51) durch Abwinklung einer Platine gebildet sind, welche im abgewinkelten Zustand einen zumindest annähernd U-förmigen Querschnitt aufweist und welche zumindest an einer ihrer großflächigen Platinenflächen mit einem Kältemittelkanal (23, 33, 43, 53) versehen sind.

2. Nofrost-Kältegerät nach Anspruch 1, **dadurch gekennzeichnet, dass** der Kältemittelkanal (23, 33, 43, 53) an der Platine im Roll-Bond-Verfahren erzeugt ist.

3. Nofrost-Kältegerät nach Anspruch 1 oder 2, **dadurch gekennzeichnet, dass** der Kältemittelkanal (23, 33, 43, 53) als in Windungen geformte Rohrleitung ausgeführt ist, welche an den Ebenen (21, 31, 41, 51) in wärmeleitendem Kontakt festgesetzt ist.

4. Nofrost-Kältegerät nach einem der Ansprüche 1 bis 3, **dadurch gekennzeichnet, dass** der Kältemittelkanal (23, 33, 43, 53) an den einander zugewandten Außenflächen der Ebenen (21, 31, 41, 51) vorgesehen ist.

5. Nofrost-Kältegerät nach einem der Ansprüche 1 bis 4, **dadurch gekennzeichnet, dass** zwischen den parallel übereinander angeordneten Ebenen (31, 41) ein in wärmeleitendem Kontakt mit ihnen stehendes Wellenprofil (36, 46, 47) angeordnet ist.

6. Nofrost-Kältegerät nach Anspruch 5, **dadurch gekennzeichnet, dass** dem Wellenprofil (46) zwischen den beiden Ebenen (41) ein weiteres Wellenprofil (47) gegenphasig verlagert ist.

7. Nofrost-Kältegerät nach einem der Ansprüche 1 bis 6, dass die beiden Ebenen (21, 31, 41) weitestgehend geschlossenflächig ausgebildet sind.

8. Nofrost-Kältegerät nach einem der Ansprüche 1 bis 6, **dadurch gekennzeichnet, dass** die beiden Ebenen (51) aus ihrer Fläche herausgestellt angeordnete Flächenelemente (55) aufweisen.

9. Nofrost-Kältegerät nach Anspruch 8, **dadurch gekennzeichnet, dass** die Flächenelemente (55) wechselweise aus den Ebenen (51) herausgestellt angeordnet sind und sowohl in den Zwischenraum (56) zwischen den beiden Ebenen (51) als auch davon abgewandt nach außen gerichtet sind.

## Claims

1. Frost-free refrigerating appliance with a refrigerating chamber and with an evaporator, which is arranged outside the refrigerating chamber to be cooled, for forced aeration by way of a fan forcibly conveying the cooled cold air into the refrigerating chamber, wherein the evaporator is formed by at least two heat-conducting planes (21, 31, 41, 51), which are arranged approximately parallel to and one above the other and across which at least one refrigerant channel (23, 33, 43, 53), which connects the two planes together in terms of refrigeration and which is disposed in heat-conducting contact with the planes, extends, **characterised in that** the planes (21, 31, 41, 51) are formed by bending over a plate, which in the bent-over state has an at least approximately U-shaped cross-section and which is provided at at least one of the large-area plate surfaces thereof with a refrigerant channel (23, 33, 43, 53).

2. Frost-free refrigerating appliance according to claim 1, **characterised in that** the refrigerant channel (23, 33, 43, 53) at the plate is produced in the roll-bonding method.

3. Frost-free refrigerating appliance according to claim 1 or 2, **characterised in that** the refrigerant channel (23, 33, 43, 53) is executed as a pipe duct which is formed into coils and which is fixed to the planes (21, 31, 41, 51) in heat-conducting contact.

4. Frost-free refrigerating appliance according to one of claims 1 to 3, **characterised in that** the refrigerant channel (23, 33, 43, 53) is provided at the mutually facing outer surfaces of the planes (21, 31, 41, 51).

5. Frost-free refrigerating appliance according to one of claims 1 to 4, **characterised in that** arranged between the planes (31, 41), which are arranged parallel to and one above the other, is a corrugated profile member (36, 46, 47) disposed in heat-conducting contact therewith.

6. Frost-free refrigerating appliance according to claim 5, **characterised in that** a further corrugated profile member (47) is displaced in phase opposition to the corrugated profile member (46) between the two planes (41).

7. Frost-free refrigerating appliance according to one of claims 1 to 6, **characterised in that** the two planes (21, 31, 41) are formed to be of substantially closed area.

8. Frost-free refrigerating appliance according to one of claims 1 to 6, **characterised in that** the two planes (51) have area elements (55) arranged to be set out from the surface thereof.

9. Frost-free refrigerating appliance according to claim 8, **characterised in that** the area elements (55) are arranged to be set out in alternation from the planes (51) and are directed not only into the intermediate space (56) between the two planes (51), but also outwardly remote therefrom.

## Revendications

1. Appareil frigorifique sans givre avec un espace frigorifique et un évaporateur disposé à l'extérieur de l'espace frigorifique à refroidir pour la ventilation par force à l'aide d'un ventilateur acheminant l'air froid refroidi par force dans l'espace frigorifique, l'évaporateur étant formé par deux plans (21, 31, 41, 51) disposés l'un au-dessus de l'autre approximativement parallèlement, thermiquement conducteurs sur lesquels s'étend au moins un canal d'agent réfrigérant (23, 33, 43, 53) reliant ensemble les deux plans en termes de technique de froid, se trouvant en contact thermiquement conducteur avec les plans, **caractérisé en ce que** les plans (21, 31, 41, 51) sont formés en pliant en U une plaque, laquelle présente dans l'état plié une section transversale au moins approximativement en forme de U et qui sont dotés au moins sur une de leurs surfaces de plaque de grande surface d'un canal d'agent réfrigérant (23, 33, 43, 53).

2. Appareil frigorifique sans givre selon la revendication 1, **caractérisé en ce que** le canal d'agent réfrigérant (23, 33, 43, 53) est produit sur la plaque dans un procédé de liaison par laminage.

3. Appareil frigorifique sans givre selon la revendication 1 ou 2, **caractérisé en ce que** le canal d'agent réfrigérant (23, 33, 43, 53) est réalisé dans un conduite formée en enroulements, laquelle est fixée en contact thermiquement conducteur sur les plans (21, 31, 41, 51) .

4. Appareil frigorifique sans givre selon l'une des revendications 1 à 3, **caractérisé en ce que** le canal d'agent réfrigérant (23, 33, 43, 53) est prévu sur les surfaces externes orientées l'une par rapport à l'autre des plans (21, 31, 41, 51).

5. Appareil frigorifique sans givre selon l'une des revendications 1 à 4, **caractérisé en ce qu'**entre les plans disposés l'un au-dessus de l'autre parallèlement (31, 41) est disposé un profil ondulé (36, 46, 47) se trouvant en contact thermiquement conducteur avec eux.

6. Appareil frigorifique sans givre selon la revendication 5, **caractérisé en ce qu'**entre les deux plans (41) est déplacé un autre profil ondulé (47) en opposition de phase au profil ondulé (46).

7. Appareil frigorifique sans givre selon l'une des revendications 1 à 6, **caractérisé en ce que** les deux plans (21, 31, 41) sont conçus en étant à surface fermée de façon extrêmement étendue.

8. Appareil frigorifique sans givre selon l'une des revendications 1 à 6, **caractérisé en ce que** les deux plans (51) présentent des éléments de surface (55) disposés en étant fabriqués à partir de leur surface.

9. Appareil frigorifique sans givre selon la revendication 8, **caractérisé en ce que** les éléments de surface (55) sont disposés en étant fabriqués alternativement à partir des plans (51) et sont orientés vers l'extérieur non seulement dans l'espace intermédiaire (56) situé entre les deux plans (51) mais aussi en y étant opposés.
